# EUROPÄISCHE PATENTSCHRIFT

(11) **EP 0 019 648 B1**
(45) Veröffentlichungstag und Bekanntmachung des Hinweises auf die Patenterteilung: **10.11.1982**
(21) Anmeldenummer: 79101734.6
(22) Anmeldetag: 01.06.1979
(51) Int. Cl.: D03D 47/24

(54) **Fangwerk für das Schusseintragsprojektil einer Webmaschine**
Receiving mechanism for the gripper shuttle in a weaving machine
Boîte réceptrice pour les fausses navettes dans un métier à tisser

(43) Veröffentlichungstag der Anmeldung: 10.12.1980
(73) Patentinhaber: GEBRÜDER SULZER AKTIENGESELLSCHAFT, CH-8401 Winterthur (CH)
(72) Erfinder: Stauner, Rudolf, D-7750 Konstanz 16 (DE)

## Beschreibung

Die Erfindung betrifft ein Fangwerk für das Schusseintragsprojektil einer Webmaschine, mit einem am Ende der Krümmung eines Führungskanales in diesen geführten Ausstosser zum Ausstossen des vordersten Projektils aus dem gekrümmten, im wesentlichen aus der horizontalen Richtung in die vertikale Richtung verlaufenden Führungskanal unmittelbar in eine das Projektil in ein Schusswerk für den nächsten Eintrag zurücktransportierende Vorrichtung.

Bei einem bisherigen Fangwerk dieser Art (DE-C Nr. 870229 = US-A Nr. 2696222, Fig. 12) ist der Ausstosser an einem hin und herverschwenkbaren Antriebshebel angelenkt und durch eine Bohrung des Fangwerkgehäuses in den Führungskanal geschoben. Während der Ausstossbewegung wird der Ausstosser um die genannte Bohrung als Drehpunkt verschwenkt. Das freie Ende des Ausstossers wird dabei auch quer zur Ausstossrichtung bewegt. Diese Bewegung ist die Ursache für Flatterbewegungen des Projektils, weil durch die Querbewegung des ausstosserendes ein unerwünschtes Drehmoment seitens des Ausstossers auf das Projektil gegeben werden kann.

Der Erfindung liegt die Aufgabe zugrunde, ein besonders in dieser Hinsicht verbessertes Fangwerk zu schaffen, bei dem insbesondere die genannte Querbewegung des Ausstosserendes während des Ausstossvorganges vermieden wird und damit der Anlass für die genannten Flatterbewegungen des Projektils fortfällt.

Die Erfindung besteht darin, dass der Ausstosser in einer in Auswurfrichtung des Projektils verlaufenden Geradführung hin- und herbewegbar ist. Durch die in Auswurfrichtung verlaufende Geradführung wird mit Sicherheit jede quer zur Ausstossrichtung verlaufende Bewegung des freien Endes des Ausstossers während des Ausstossvorganges vermieden. Das ausstossende Ende wird in konstanter Richtung auf das auszustossende Projektil hin bewegt. Das Projektil kann durch den Ausstosser während des Ausstossvorganges nicht mehr zu Flatterbewegungen angeregt werden. Damit wird der gesamte Ausstossvorgang präziser ausgeführt.

Weitere Einzelheiten ergeben sich aus der folgenden Beschreibung von Ausführungsbeispielen in Verbindung mit den Ansprüchen und der Zeichnung.
Fig. 1 ist ein Vertikalschnitt durch einen Teil eines erfindungsgemäss ausgebildeten Fangwerkes einer Webmaschine, teilweise in vereinfachter Darstellung,
Fig. 2 zeigt die Teile nach Fig. 1 in einer anderen Position,
Fig. 3 ist eine Vorderansicht nach Pfeil A in Fig.1,
Fig. 4 ein zugehöriger Schnitt nach Linie IV-IV in Fig. 3 und
Fig. 5 ein Schnitt nach Linie V-V in Fig. 3.

In dem Gehäuse 1 des Fangwerkes einer Webmaschine ist eine vertikale Geradführung 2 angebracht, in welcher ein als Ganzes mit 3 bezeichneter Ausstosser entsprechend Pfeil 4 auf- und abbewegbar ist. Die Führung 2 ist durch Bleche 10 abgeschlossen. An den Schieber 3 ist bei 5 ein Lenker 6 angelenkt, an dem bei 7 ein um den ortsfesten Drehpunkt 8 hin und her verschwenkbarer Antriebshebel 9 angreift.

Auf dem Ausstosser 3 ist mittels einer Schraube 11 ein Höheneinstellbares Blech 12 befestigt. Dieses bildet eine Senke 13, deren in Fig. 1 unteres Ende durch eine Schulter 14 begrenzt ist. Nach dieser folgt eine Erhebung 15. Am unteren Ende besitzt der Ausstosser 3 ein Fussstück 16 z. B. aus Gummi.

Bei jeden Schusseintrag entlang der Schusslinie 21 gelangt ein Greiferprojektil 22 in das Fangwerk 1 und wird dort abgebremst. In dem Auslaufkanal 23 befinden sich einige Projektile 22, die sukzessive gemäss Pfeil 24 zu einer aus einer Rollenkette 25 und verschiedenen Mitnehmern 26 bestehenden Rücktransportvorrichtung geführt werden. Das vorderste Projektil 22a wird durch eine Sperrklinke 28 gehalten, die um einen ortsfesten Drehpunkt 29 verschwenkbar ist (Pfeil 31). Mittels einer Feder 32 wird die Sperrklinke 28 unter Anschlagen von zwei auf ihren in Fig. 3 sichtbaren Lappen 28a, 28b befindlichen Anschlagschrauben 34 gehalten.

In Fig. 1 oben ist auf die Sperrklinke 28 mittels einer Schraube 36 ein einstellbares Formstück 37 befestigt, das einen Anschlag 38 bildet. Dieser arbeitet mit der Erhebung 15 bzw., der Senke 13 des Bleches 12 des Ausstossers 3 zusammen.

Nach jedem Schusseintrag wird der Ausstosser 3 abwärts bewegt. Dabei gelangt sein Fussstück 16 gegen das Projektil 22a. Bei weiterer Abwärtsbewegung wird das Projektil abwärts gestossen (Fig. 2) wobei die Sperrklinke 28 über ihre Schrägfläche 41 gegen die Wirkung der Feder 32 in die in Fig. 2 dargestellte, wirkungslose Stellung geführt wird. Dabei kann der Anschlag 38 in die abwärts geführte Senke 13 ragen, die durch die Abwärtsbewegung des Ausstossers 3 nunmehr gegenüber dem Anschlag 38 steht.

Schliesslich gelangt das Projektil 22a in die in Fig. 1 gestrichelt angedeutete Position 22b, in der es von der Rücktransportvorrichtung 25, 26 zum erneuten Schusseintrag in ein nicht dargestelltes Schusswerk der Webmaschine zurücktransportiert wird. Dabei erfolgt eine Bewegung des Projektils 22b in Richtung senkrecht zur Zeichenebene von Fig. 1.

Wenn der Ausstosser 3 aus der in Fig. 2 dargestellten, untersten Position wieder aufwärts bewegt wird, kann nach dem Ausstoss des Projektils 22a die Sperrklinke 28 wieder aus der Position 28a nach Fig. 2 in die Ausgangsstellung nach Fig. 1 verschwenkt werden, in der das folgende Projektil 22c gehalten wird. Nach dem anschliessenden Schusseintrag wird der Ausstossvorgang wiederholt.

## Patentansprüche

1. Fangwerk für das Schusseintragsprojektil einer Webmaschine, mit einem am Ende der Krümmung eines Führungskanales (23) in diesen geführten Ausstosser (3) zum Ausstossen des vordersten Projektils (22a) aus dem gekrümmten, im wesentlichen aus der horizontalen Richtung in die vertikale Richtung verlaufenden Führungskanal (23) unmittelbar in eine das Projektil (22a) in ein Schusswerkfür den nächsten Eintrag zurücktransportierende Vorrichtung (25, 26), dadurch gekennzeichnet, dass der Ausstosser (3) in einer in Auswurfrichtung des Projektils (22a) verlaufenden Geradführung (2) hin- und herbewegbar ist.

2. Fangwerk nach Anspruch 1, gekennzeichnet durch eine in den Weg der Projektile (22) im Fangwerk (1) bewegbare Sperrklinke (28), die unter der Wirkung eines Kraftspeichers (32) in Sperrstellung gehalten ist und vom Ausstosser (3) bei der Ausstossbewegung via auszustossendes Projektil (22a) gegen die Wirkung des Kraftspeichers (32) aus der Sperrstellung in eine Freigabestellung gedrückt wird.

3. Fangwerk nach Anspruch 2, dadurch gekennzeichnet, dass der Ausstosser (3) eine Senke (13) und die Sperrklinke (28) einen mit der Senke (13) zusammenwirkenden Anschlag (38) aufweist.

4. Fangwerk nach Anspruch 3, dadurch gekennzeichnet, dass die Senke (13) an einem am Ausstosser (3) einstellbar befestigten Schieber (12) vorgesehen ist.

5. Fangwerk nach einem der beiden Ansprüche 3 oder 4, dadurch gekennzeichnet, dass der Anschlag (38) an einem einstellbar an der Sperrklinke (28) befestigten Formstück (37) vorgesehen ist.

## Claims

1. Receiving mechanism for the gripper shuttle in a weaving machine having an ejector which is introduced into a curved guide channel (23) at the end of this channel, for ejecting the foremost projectile (22a) from the curved guide channel (23) extending essentially from the horizontal direction into the vertical direction, directly into a device (25, 26) which transports the projectile (22a) back into a picking unit for the next insertion, characterized in that the ejector (3) is movable back and forth in a straight-line guide (2) extending in the direction of the ejected projectile.

2. Receiving mechanism according to claim 1, characterized by a pawl (28) movable into the path (23) of the insertion projectiles (22) in the catch mechanism (1), which pawl is maintained under the action of a force accumulator (32) in locking position and is pushed from the ejector (3) out of the locking position into a release position upon ejection movement via projectile (22a) to be ejected counter to the action of the force accumulator (32).

3. Receiving mechanism according to claims 1 and 2, characterized in that the ejector (3) has a depression (13) and the pawl (28) a stop (38) cooperating with the depression (13).

4. Receiving mechanism according to claim 3, characterized in that the depression (13) is provided on a slide (12) adjustably fastened on the ejector (3).

5. Receiving mechanism according to claim 3 or 4, characterized in that the stop (38) is provided on a shaped piece (37) adjustably fastened on the pawl (28).

## Revendications

1. Boîte réceptrice destinée au projectile d'insertion de trame d'un métier à tisser, comprenant un éjecteur (3) guidé dans un canal de guidage (23) à l'extrémité de la courbure de celui-ci, pour éjecter le projectile le plus en avant (22a), depuis le canal de guidage (23) courbé et s'étendant sensiblement de la direction horizontale à la direction verticale, directement dans un dispositif (25, 26) pour retransporter le projectile (22a) pour l'insertion suivante dans une boîte réceptrice, caractérisée en ce que l'éjecteur (3) peut se déplacer alternativement dans un guide rectiligne (2) s'étendant dans la direction d'éjection du projectile (22a).

2. Boîte réceptrice selon la revendication 1, caractérisée par un cliquet d'arrêt (28) mobile dans la boîte réceptrice (1) sur le trajet des projectiles (22) et qui est maintenu en position d'arrêt par l'action d'un accumulateur de force (32) et est poussé par l'éjecteur (3) lors du mouvement d'éjection par l'intermédiaire du projectile (22a) à éjecter, contre l'action de l'accumulateur de force (32), de la position d'arrêt dans une position de libération.

3. Boîte réceptrice selon la revendication 2, caractérisée en ce que l'éjecteur (3) comporte un abaisseur (13) et le cliquet d'arrêt (28) une butée (38) coopérant avec l'abaisseur (13).

4. Boîte réceptrice selon la revendication 3, caractérisée en ce que l'abaisseur (13) est prévu sur une glissière (12) fixée de façon ajustable sur l'éjecteur (3).

5. Boîte réceptrice selon l'une des revendications 3 ou 4, caractérisée en ce que la butée (38) est prévue sur une pièce profilée (37) fixée de façon ajustable sur le cliquet d'arrêt (28).
